# EUROPÄISCHE PATENTSCHRIFT

(11) **EP 0 159 467 B1**
(45) Veröffentlichungstag und Bekanntmachung des Hinweises auf die Patenterteilung: **29.11.1989**
(21) Anmeldenummer: 85100609.8
(22) Anmeldetag: 22.01.1985
(51) Int. Cl.: B66F 7/12, B66F 11/04

(54) **Hubarbeitsbühne**
Platform for lifting persons
Plate-forme pour élever des personnes

(30) Priorität: 21.04.1984 DE 3415074
(43) Veröffentlichungstag der Anmeldung: 30.10.1985
(73) Patentinhaber: LISSMAC Maschinenbau GmbH, D-7971 Aitrach (DE)
(72) Erfinder: Prommer, Dieter, D-7971 Aichstetten (DE)
(74) Vertreter: Lorenz, Werner, Dipl.-Ing.

(56) Entgegenhaltungen:
- DE-A- 2 222 130
- DE-B- 1 904 441
- FR-A- 2 261 387
- GB-A- 2 067 512
- US-A- 1 474 249
- US-A- 3 169 604
- US-A- 3 851 728

## Beschreibung

Die Erfindung betrifft eine Hubarbeitsbühne, insbesondere Arbeitsbühne für Bauhandwerker, mit einer höhenverstellbar mit Ständern verbundenen Arbeitsplattform, wobei die Arbeitsplattform wenigstens zwei auf Abstand voneinander angeordnete und durch Längsträger miteinander verbindbare Querträger aufweist, die über einen Zahnstangenantrieb höhenverstellbar und über Laufrollen auf Laufbahnen in oder an dem Ständer geführt sind, und mit Transporträdern oder -rollen, wobei die beiden Ständer durch eine Querwelle miteinander verbunden sind.

Es sind bereits höhenverstellbare Arbeitsbühnen bekannt, z.B. aus der DE-B-1 904441. durch die der Arbeiter die Arbeitshöhe entsprechend den vorzunehmenden Arbeiten selbst wählen kann. Die bekannten Arbeitsbühnen sind jedoch bisher nur für Spezialzwecke und in entsprechenden Spezialausführungen verwendet worden. Bei der Erstellung von Gebäuden oder bei sonstigen Arbeiten an Gebäuden, z. B. Mauern, Verputzen, Malerarbeiten usw. wird zumeist mit nichtverstellbaren Gerüsten oder mit auf umständliche Weise zu verstellenden Böcken und dgl. gearbeitet. Für den Arbeiter liegt praktisch kaum die richtige Arbeitshöhe vor. Insbesondere Maurerarbeiten sind deshalb relativ beschwerlich. Außerdem müssen die feststehenden Gerüste häufig, z. B. beim Mauern, mit zunehmender Mauerhöhe umgebaut werden. Dies führt zu einer erheblichen Arbeitsunterbrechung.

Aus der GB-A-2 067 512 ist eine fahrbare und höhenverstellbare Hubarbeitsbühne bekannt. Auf welche Weise ein Transport der Hubarbeitsbühne erfolgt und wie eine notwendige Arretierdng vorgenommen wird, ist unklar.

Der vorliegenden Erfindung liegt daher die Aufgabe zugrunde, eine Hubarbeitsbühne zu schaffen, die einfach zu handhaben ist und die bei robustem Aufbau für viele Einsatzzwecke geeignet ist, insbesondere die ohne großen Aufwand oder Umbauten auch transportierbar ist, wobei die erforderlichen Arbeiten stets in der gewünschten Höhe durchführbar sein sollen und der Arbeiter in der Lage sein soll, im Bedarfsfalle alle Bedienungen für die Höhenverstellung und/oder Maßnahmen für das Umsetzen der Hubarbeitsbühne von der Arbeitsplattform aus durchzuführen.

Erfindungsgemäß wird diese Aufgabe durch die im kennzeichnenden Teil von Anspruch 1 genannten Merkmale gelöst.

Die erfindungsgemäße Hubarbeitsbühne ist sehr einfach und robust im Aufbau, gibt dem Arbeiter die Möglichkeit, stets in der gewünschten Höhe zu arbeiten und auch von dort aus alle Maßnahmen für die Höhenverstellung der Arbeitsplattform und/oder das Umsetzen der kompletten Hubarbeitsbühne zu treffen.

Der Zahnstangenantrieb kann auf beliebige Weise aktiviert werden, z.B. durch einen Elektromotor, der von dem Arbeiter durch einen entsprechenden Betätigungsschalter oder -knopf bedient werden kann. Ebenso ist auch ein Handbetrieb über eine Handkurbel möglich. Dabei ist jeweils eine Bedienung unter Last möglich, wobei der Arbeiter auf der Plattform bleiben kann.

Zur Durchführung einer gleichmäßigen Hubbewegung für beide Querträger der Arbeitsplattform werden diese gemeinsam synchron über den Motor oder den Handantrieb angehoben oder abgesenkt, wobei die Verbindung der beiden Ständer über die Querwelle erfolgt. Dabei kann zum Längenausgleich bzw. zur Abstandseinstellung zwischen den beiden Ständern die Querwelle als teleskopierbare Gelenkwelle ausgebildet sein. Gleiches gilt für die Längsträger.

Dadurch, daß an den Querträgern oder an damit verbundenen Teilen an einem Gestell Transporträder oder Transportrollen angeordnet sind, die in einer unteren Position der Arbeitsplattform aufsitzen und die beiden Säulen oder den Ständer dabei anheben, wird erreicht, daß zum Verschieben bzw. Transportieren der Hubarbeitsbühne an eine andere Stelle diese nicht gesondert abgebaut werden muß. Gegebenenfalls kann sogar unter Last die Hubarbeitsbühne so hochgehoben werden, daß die beiden Säulen vom Erdboden frei kommen. Hierzu muß ggf. nicht einmal die Bedienungsperson von der Arbeitsplattform herabsteigen. Anschließend kann die gesamte Hubarbeitsbühne in horizontaler Richtung verfahren werden.

Nach einem entsprechenden erneuten Anheben der Querträger sitzen die Säulen wieder auf, und die Querträger werden zusammen mit den daran angeordneten Transporträdern wieder angehoben. Auf diese Weise kann ohne besondere Umbauten sofort wieder weitergearbeitet werden.

In einer vorteilhaften Weiterbildung der Erfindung besteht jeder Ständer aus zwei in geringem Abstand parallel zueinander angeordneten Säulen, wobei die Laufrollen in seitlichen Laufbahnen zwischen den beiden Säulen geführt sind.

Durch diese Art der Rollenführung können diese weitgehend störungsfrei und ohne die Gefahr von Verletzungen geschützt abrollen.

Eine weitere sehr vorteilhafte Ausgestaltung der Erfindung besteht darin, daß sie bausteinartig erweiterbar ist, wozu die Querwelle an wenigstens einem Ende ein Anschlußteil aufweist und an wenigstens einem Ständer oder einem Querträger auf jeder Seite zwei Längsträger befestigbar sind.

Auf diese Weise können je nach den Ortsverhältnissen beliebige Hubarbeitsbühnen zu einer Einheit miteinander verbunden werden, wobei nur ein einziger Antrieb erforderlich ist. Von diesem Antrieb aus werden dann sämtliche Erweiterungsteile durch eine entsprechende Verbindung mit der Querwelle verbunden und damit synchron angehoben oder abgesenkt.

Eine sehr vorteilhafte Weiterbildung der Erfindung besteht darin, daß die Querträger um die Achsen der Laufrollen schwenkbar sind. Für eine genügende Arbeitstiefe müssen die Querträger eine ausreichende Breite besitzen. Damit nun der Transport der Hubarbeitsbühne erleichtert wird und auch dessen Lagerung bei Nichtgebrauch, kann durch die erfindungsgemäße Maßnahme eine Reduzierung der Breite erreicht werden. Die Achsen der Laufrollen liegen horizontal, so daß die Querträger um diese Achsen geschwenkt werden können, womit eine entsprechende Reduzierung in der Breite auftritt.

Wenn die Querträger nach oben verschwenkt worden sind und dabei an einem Tragteil eine zweite Laufrolle angeordnet ist, ist es zur Durchführung der Verschwenkung des Querträgers lediglich erforderlich, daß die andere Rolle leicht lösbar mit dem Tragteil verbunden ist. Damit nun diese Rolle ihre Lage nach einer Verschwenkung beibehält, sind die beiden Achsen der Rollen über ein Verbindungsteil miteinander verbunden.

Die erfindungsgemäße Hubarbeitsbühne kann auf einfache-Weise auch mit einem Kran versetzt werden. Hierzu ist es lediglich erforderlich, daß die Ständer oder Säulen an ihren oberen Enden Aufhängeglieder aufweisen und daß zum Transport ein Längsträger zentral oben und ein zweiter Längsträger zentral unten zwischen den beiden Ständern oder Säulen befestigbar ist.

Nachfolgend ist ein Ausführungsbeispiel anhand der Zeichnung prinzipmäßig beschrieben.

Es zeigt:
Figur 1: eine Seitenansicht einer Hubarbeitsbühne in Prinzipdarstellung,
Figur 2: eine Frontansicht eines Ständers der Hubarbeitsbühne nach Figur 1,
Figur 3: eine Prinzipdarstellung eines Hubantriebes über eine Zahnstange für die Hubarbeitsbühne nach den Figuren 1 und 2 in Seitenansicht,
Figur 4: einen Schnitt nach der Linie IV-IV der Figur 3,
Figur 5: einen Schnitt nach der Linie V-V der Figur 4 (vergrößert).

Die Hubarbeitsbühne weist zwei auf Abstand voneinander angeordnete Ständer 1 auf, die jeweils einen Querträger 2 besitzen. Die Querträger weisen an ihren Enden Durchbrechungen auf, in die Längsträger 3 einschiebbar sind, oder Haken, in die die Längsträger 3 mit Ösen einhängbar sind (Fig. 2). Auf diese Weise ergibt sich ein rechteckiger Rahmen für die Arbeitsplattform, auf die Schalungsbretter oder dgl. aufgelegt werden können.

Wie aus den Figuren 1 und 2 ersichtlich ist, ist an dem Querträger 2 jeweils an seinen äußeren Enden auf jeder Seite ein nach unten ragendes Gestell 28 angeordnet, in welchem mehrere Transporträder bzw. Transportrollen 29 gelagert sind. Wird nun über den Antrieb die Arbeitsplattform, d. h. die beiden Querträger 2 und die Längsträger 3, ganz abgesenkt, so sitzen die Transportrollen 29 auf dem Boden auf. Bei einem weiteren Absenken werden die beiden Ständer 1 angehoben und kommen damit vom Boden frei. Auf diese Weise kann die gesamte Hubarbeitsbühne in horizontaler Richtung verschoben werden.

Die Höhenverstellbarkeit der Hubarbeitsbühne wird durch ein Antriebszahnrad 30 mit einer Zahnstange 31 durchgeführt. Diese Ausgestaltung ist in den Figuren 3-5 deutlicher dargestellt.

Wie ersichtlich, besteht jeder Ständer 1 aus zwei parallel in geringem Abstand nebeneinander angeordneten Säulen 32A und 32B von im wesentlichen rechteckigem Querschnitt. Zwischen den beiden Säulen laufen die als Profilrollen ausgebildeten Laufrollen 15 und 25. Insbesondere aus der Fig. 5 ist ersichtlich, daß damit gleichzeitig auch eine Seitenführung gegeben ist. Die Achse 11 der Laufrolle 15 ist wiederum verlängert und trägt den Querträger 2. Über Lagerbleche 33 und 34, welche gleichzeitig den Getriebekasten bilden, ist auch das untere Laufrad 25 gelagert.

Das Antriebsmoment zur Höhenverstellbarkeit wird über eine Antriebswelle 35 eingeleitet. Bei einem Antrieb über einen Motor ist diese Antriebswelle 35 mit der Motorwelle verbunden. Bei einem Handantrieb befindet sich auf der Antriebswelle 35 z. B. ein Kettenrad 36, das über eine Kette mit einem oberen an dem Ständer 1 angeordneten Kettenrad 37 (in der Fig. 1 gestrichelt dargestellt) verbunden ist. Das Kettenrad 37 wird über eine Sicherheitskurbel 38 angetrieben.

Auf der Antriebswelle 35 bzw. integriert in diese ist ein Ritzel 39, das mit einem Zwischenzahnrad 40 kämmt. Auf der Welle 41 des Zwischenzahnrades 40 befindet sich das Antriebsrad 30, welches mit der Zahnstange 31 kämmt.

Die Zahnstange 31 ist an den beiden Säulen 32A außen angeordnet und einstückig mit dieser oder fest mit dieser verbunden. Wird nun über die Sicherheitskurbel 38 oder einen nicht dargestellten Antriebsmotor über das dazwischengeschaltete Getriebe das Antriebszahnrad 30 bewegt, so bewegtsich damit das Tragteil 19, welches in diesem Falle aus dem Getriebekasten mit den beiden Lagerblechen 33 und 34 gebildet ist, zusammen mit dem Querträger 2 nach oben oder nach unten, und zwar in Abhängigkeit von der Drehrichtung. Die Antriebswelle 35 besitzt ein Anschlußstück 42, mit welchem die Querwelle 7, welche als Gelenkwelle ausgebildet ist, verbunden ist. Auf diese Weise wird auch das Antriebszahnrad 30 in dem Getriebekasten auf der anderen Seite, d. h. an der anderen Säule 1 synchron bewegt. Der Getriebekasten ist dabei in gleicher Weise ausgebildet.

Wenn entsprechende bausteinartige Verlängerungen der Hubarbeitsbühne gewünscht sind, wird die Querwelle 7 auch auf der anderen Seite ein - nicht dargestelltes - Anschlußstück besitzen, das mit einer weiteren Querwelle eines als Anschlußteil ausgebildeten Teiles einer Hubarbeitsbühne verbindbar ist. Dieses Anschlußteil kann in diesem Falle aus einem weiteren Ständer 1 mit einem Querträger 2 bestehen.

Zu Transportzwecken mit einem Kran können die beiden Ständer 1 auf ihrer Oberseite mit Kranösen 43 versehen sein. Aus Stabilitätsgründen wird man in diesem Falle zwischen den beiden Ständern 1 im unteren und im oberen Bereich Querstangen anordnen müssen. In einfacher Weise können hierzu die Längsträger 3 verwendet werden, welche entsprechend im unteren und im oberen Teil zwischen den beiden Ständern 1 angeordnet werden. Dies ist in der Figur 1 für den oberen Bereich gestrichelt dargestellt. Zur Befestigung der Kranösen 43 und zur Stabilisierung der beiden Säulen können die beiden auf Abstand zueinander angeordneten Säulen 32 im oberen Bereich mit einem horizontalen Querstück 45 miteinander verbunden sein.

Zentral zwischen den beiden Ständern 1 weist der Querträger 2 oder das Tragteil 19 jeweils einen nach innen ragenden Absatz 44 auf, auf den Bretter, Balken, Dielen oder dgl. als Standfläche für den Arbeiter aufgelegt werden können. Ebenso können auch seitlich neben den Ständern auf die Querträger 2 Bretter aufgelegt werden, wobei diese auch überstehen können.

## Patentansprüche

1. Hubarbeitsbühne, insbesondere Arbeitsbühne für Bauhandwerker, mit einer höhenverstellbar mit Ständern (1) verbundenen Arbeitsplattform, wobei die Arbeitsplattform wenigstens zwei auf Abstand voneinander angeordnete und durch Längsträger (3) miteinander verbindbare Querträger (2) aufweist, die über einen Zahnstangenantrieb (31) höhenverstellbar und über Laufrollen (15, 25) auf Laufbahnen (16) in oder an dem Ständer (1) geführt sind, und mit Transporträdern oder -rollen (29), wobei die beiden Ständer (1) durch eine Querwelle (7) miteinander verbunden sind, dadurch gekennzeichnet, daß die Transporträder oder -rollen (29) an den Querträgern (2) oder an mit den Querträgern verbundenen Teilen (19) an einem Gestell (28) angeordnet sind und in einer unteren Position der Arbeitsplattform auf einer Standfläche aufsitzen und die beiden Ständer (1) dabei anheben.

2. Hubarbeitsbühne nach Anspruch 1, dadurch gekennzeichnet, daß der Ständer (1) zwei vertikale, auf Abstand parallel zueinander liegende Säulen (32A, 32B) aufweist, wobei die Laufrollen (15, 25) in seitlichen Laufbahnen (16) zwischen den beiden Säulen laufen.

3. Hubarbeitsbühne nach Anspruch 1 oder 2, dadurch gekennzeichnet, daß die Querwelle als teleskopierbare Gelenkwelle (7) und die Längsträger (3) ausziehbar ausgebildet sind.

4. Hubarbeitsbühne nach einem der Ansprüche 1-3, dadurch gekennzeichnet, daß sie bausteinartig erweiterbar ist, wozu die Querwelle (7) an wenigstens einem Ende ein Anschlußteil (42) aufweist und an wenigstens einem Ständer (1) oder einem Querträger (2) auf jeder Seite zwei Längsträger (3) befestigbar sind.

5. Hubarbeitsbühne nach einem der Ansprüche 1-4, dadurch gekennzeichnet, daß die Querträger (2) jeweils um die Achse (11) einer Laufrolle (15) schwenkbar sind.

6. Hubarbeitsbühne nach einem der Ansprüche 1-5, dadurch gekennzeichnet, daß die Ständer (1) oder Säulen (32A, 32B) an ihren oberen Enden Aufhängeglieder (43) aufweisen und daß zum Transport ein Längsträger (3) zentral oben und ein zweiter Längsträger (3) zentral unten zwischen den beiden Ständern (1) oder Säulen (32A, 32B) befestigbar ist.

## Claims

1. Platform for lifting persons, in particular a working platform for building trade workers, comprising a vertically adjustable working platform with associated posts (1), said working platform having at least two cross members (2) which are arranged at a distance from one another and can be interconnected by means of longitudinal members (2), said cross members (3) being vertically adjustable by means of a rack-and-pinion drive (31) and being guided by rollers (15, 25) on tracks (16) in or on the posts (1), and comprising drive wheels or rollers (29), the two posts (1) being connected to one another by means of a cross shaft (7), characterised in that the drive wheels or rollers (29) are arranged on a frame (28) on the cross members (2) or on parts (19) connected to the cross members (2), and in a lower position of the working platform rest on a base and thus raise the two posts (1).

2. Platform for lifting persons according to claim 1, characterised in that the posts (1) have two vertical supports (32A, 32B) arranged in parallel and at a distance from one another, the rollers (15, 25) running in lateral tracks (16) between the two supports.

3. Platform for lifting persons according to claim 1 or 2, characterised in that the cross shaft is a telescopic universal joint shaft (7) and that the longitudinal members (3) are extensible.

4. Platform for lifting persons according to one of claims 1 to 3, characterised in that it is modular, to which end the cross shaft (7) has a connecting piece (42) on at least one end, and two longitudinal members (3) can be secured to each side of at least one post (1) or one cross member (2).

5. Platform for lifting persons according to one of claims 1 to 4, characterised in that the cross members (2) can each pivot about the axis (11) of a roller (15).

6. Platform for lifting persons according to one of claims 1 to 5, characterised in that the posts (1) or supports (32A, 32B) have suspension members (43) at their upper ends and that for transportation purposes two longitudinal members (3) can be secured between the two posts (1) or supports (32A, 32B), one longitudinal member (3) being arranged centrally at the top, and the other longitudinal member (3) being arranged centrally at the bottom.

## Revendications

1. Plate-forme élévatrice, notamment pour les artisans du bâtiment, comportant une plate-forme de travail montée sur des montants (1) d'une manière réglable en hauteur, la plate-forme de travail comportant au moins deux traverses (2) disposées à distance l'une de l'autre et agencées pour être reliées mutuellement par des longerons (3), ces traverses (2) étant réglables en hauteur au moyen d'un entraînement à crémaillère (31) et guidées par des galets (15, 25) roulant sur des pistes (16) dans ou sur le montant respectif (1), et des roues ou roulettes de transport (29), les deux montants (1) étant reliés mutuellement par un arbre transversal (7), caractérisée en ce que les roues ou roulettes de transport (29) sont disposées sur un châssis (28)-monté sur les traverses (2) ou sur des éléments (19) fixés aux traverses et, dans une position inférieure de la plate-forme de travail, reposent sur une surface porteuse et soulèvent alors les deux montants (1).

2. Plate-forme selon la revendication 1, caractérisée en ce que le montant (1) comporte deux colonnes verticales (32A, 32B), disposées parallèlement à distance l'une de l'autre, lesdits galets (15, 25) circulant entre les deux colonnes sur des pistes latérales (16).

3. Plate-forme selon la revendication 1 ou 2, caractérisée en ce que l'arbre transversal est un arbre télescopique articulé (7) et les longerons (3) sont extensibles.

4. Plate-forme selon ['une des revendications 1 à 3, caractérisée en ce qu'elle est agencée pour être agrandie de façon modulaire, l'arbre trans- versai (7) comportant un élément de raccordement (42) à au moins l'une de ses extrémités, et au moins l'un des montants (1) ou l'une des traverses (2) étant agencé(e) pour la fixation de deux longerons (3) de chaque côté.

5. Plate-forme selon l'une des revendications 1 à 4, caractérisée en ce que chacune des traverses (2) est agencée pour pivoter sur l'axe (11) d'un galet (15).

6. Plate-forme selon rune des revendications 1 à 5, caractérisée en ce que les montants (1) ou les colonnes (32A, 32B) comportent des éléments de suspension (43) à leur extrémité supérieure, et en ce que, pour le transport, un longeron (3) en position centrale supérieure et un deuxième longeron (3) en position centrale inférieure sont fixés entre les deux montants (1) ou colonnes (32A, 32B).
